# FASCICULE DE BREVET EUROPEEN

(11) **EP 0 089 293 B1**
(45) Date de publication et mention de la délivrance du brevet: **10.09.1986**
(21) Numéro de dépôt: 83400539.9
(22) Date de dépôt: 16.03.1983
(51) Int. Cl.: B21D 26/02

(54) **Dispositif et procédé de contrôle du formage superplastique d'une pièce métallique**
Vorrichtung und Überwachungsverfahren von superplastischer Formung eines metallischen Werkstücks
Apparatus and control method for the superplastic formation of a metallic blank

(30) Priorité: 17.03.1982 FR 8204862
(43) Date de publication de la demande: 21.09.1983
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Daime, Jean-Pierre, F-94470 Boissy saint Leger (FR); Lecler, Martial Hervé, Darvault F-77140 Nemours (FR)
(74) Mandataire: Moinat, François

## Description

L'invention concerne un dispositif de contrôle du formage superplastique d'une pièce métallique à partir d'un flan disposé à l'entrée d'un moule alimenté en gaz sous pression.

Le formage superplastique des métaux est connu depuis plusieurs années (cf. par exemple le brevet FR-A-1 485 606). Il permet de réaliser des emboutis profonds qui seraient irréalisables - sans dommage pour le matériau - par une autre méthode. On peut ainsi réaliser des ébauches de masse minimum qui réduisent considérablement les temps d'usinage nécessaires pour parvenir à la pièce finie.

Cependant, selon ce procédé de formage, au fur et à mesure que le métal flue, l'épaisseur des toiles diminue et la vitesse de fluage a tendance à augmenter; elle pourrait atteindre des valeurs critiques préjudiciables à la santé de la pièce.

Il est connu, par exemple par les brevets US-A-3 934 440, US-A-4 011 744 et AU-B-115 957 d'utiliser, pour éviter ces inconvénients, un dispositif de contrôle du formage du type qui comprend, pour la mesure du déplacement de la partie centrale du flan, un organe rigide coulissant dont une extrémité s'appuie sur la partie centrale du flan, et susceptible de coulisser lorsque la partie centrale du flan se déplace, associé à un système de mesure du déplacement de l'organe. Par partie centrale du flan, il faut comprendre la partie se déformant le plus vite, car la plus éloignée des parois du moule; quoique se situant le plus généralement au centre du flan, cette partie peut cependant s'en écarter, selon la forme exacte du moule.

Par ailleurs, US-A-3 786 976 décrit un dispositif de détection comportant un circuit de fluide raccordé de part et d'autre d'un piston, d'un côté, et dont les ajutages d'extrémité, d'un autre côté, coopèrent avec des trous d'une pièce à fabriquer dont les défauts de position sont ainsi détectés à partir d'un déséquilibre des pressions.

L'invention a pour but de proposer des moyens nouveaux de contrôle du formage permettant à l'opérateur d'apprécier le développement du processus et d'agir sur la pression de gaz pour moduler l'effort exercé sur le flan en fonction de l'évolution des paramètres dimensionnels de la pièce en formation.

Le but de l'invention est atteint avec un dispositif selon le préambule de la revendication 1 grâce à un organe qui est un tube cylindrique creux fermé à son extrémité éloignée du flan et s'appuyant par l'autre extrémité sur le flan, et coulissant de façon étanche dans un manchon cylindrique, ce tube comportant, une série de trous susceptibles de passer devant un ajutage percé dans le manchon et relié à une source de gaz basse pression et à un détecteur de chutes de pression, le tube comportant au moins un orifice de fuite, et le moule étant muni d'au moins un perçage communiquant avec l'atmosphère, le détecteur de pression étant relié à un enregistreur donnant un signal correspondant aux chutes de pression détectées lors du passage d'un trou du tube devant l'ajutage du manchon.

Avantageusement, le manchon cylindrique est prévu dans le fond du moule et l'orifice de fuite est situé près de l'extrémité du tube appuyée sur le flan.

L'enregistreur est avantageusement un enregistreur à bande défilant à vitesse connue, de sorte que la détection des chutes de pression permet de connaître la vitesse de déplacement de l'organe de mesure et donc de la partie centrale du flan.

Afin de mieux rendre compte des déformations du flan, il est utile que les dispositifs de contrôle comprennent également des moyens d'appréciation de la progression du bord de la face avant du flan à l'intérieur du moule, ces moyens étant avantageusement réalisés sous forme de contacts électriques affleurant la paroi interne du moule et reliés à un enregistreur, qui peut être l'enregistreur à bande déjà utilisé pour mesurer l'avance de.la partie centrale du flan.

Les contacts électriques sont avantageusement disposés à chaque angle rentrant du moule, ce qui permet d'apprécier l'arrivée du flan aux changements de section du moule et de moduler la pression de gaz en conséquence.

Avantageusement, le dispositif de l'invention comprend en outre un capteur de température permettant à l'opérateur de connaître l'ensemble des paramètres régissant le processus de formage superplastique.

L'invention concerne également un procédé de contrôle du formage superplastique d'après la revendication 10 selon lequel on mesure le déplacement d'un organe dont une extrémité s'appuie sur la partie centrale du flan, au moyen d'un détecteur de pression relié à un enregistreur donnant un signal correspondant aux chutes de pression d'un gaz dans un circuit de gaz basse pression dont une ouverture peut être couverte et découverte par le passage d'un obturateur mobile comportant une série de trous et lié cinématiquement audit organe.

On comprendra mieux d'autres caractéristiques et avantages de l'invention grâce à la description qui suit d'un mode de réalisation préféré du dispositif de l'invention, faite en référence à la figure unique annexée représentant schématiquement l'installation de formage et le dispositif de contrôle associé.

On y voit le moule ou matrice 1 formé d'une paroi interne 2 éventuellement étagée selon la géométrie de la pièce à former, d'un fond 3 et d'un couvercle 4.

L'ébauche de la pièce à former est constituée d'un flan circulaire plan 5 que l'on dispose d'une manière étanche à l'entrée du moule 1. L'enceinte constitué par la concavité du flan est en communication au travers du couvercle 4 avec une source 6 d'argon sous haute pression, via une vanne de décharge 7, un manomètre haute-pression 8 et une vanne d'arrêt 9.

Un perçage 10 fait communiquer l'enceinte arrière du moule 1 avec l'atmosphère.

Chaque angle rentrant du moule 1 comporte des perçages 11, 12 remplis d'un matériau d'isolation électrique traversé par des conducteurs électriques 13, 14 de même polarité dont l'extrémité affleure la paroi interne 2 du moule. Un conducteur 15 de polarité opposée est relié à l'entrée du moule. Les conducteurs 13, 14, 15 sont reliés par l'intermédiaire d'un contacteur 16 à un enregistreur à bande 17.

La face convexe du flan 5 appuie sur l'extrémité 18 d'un tube cylindrique creux 19 dont l'autre extrémité 20 est fermée. Le tube 19 coulisse sensiblement sans effort et de façon étanche dans l'alésage d'un manchon 21 adapté au fond 3 du moule 1.

Le tube 19 comporte, alignés sur une portion de génératrice, une série de trous 22 régulièrement espacés pouvant défiler devant un ajutage 23 prévu dans le manchon 21 et alimenté en argon à faible pression à partir d'une source 24 via un détendeur 25, un manomètre 26 et un clapet antiretour 27 taré sur le retour.

Un thermocouple 28 traverse le tube 19, capte la température du flan 5 et la transmet à un indicateur 29.

La source d'argon à faible pression 24 est également reliée grâce à un raccord en T 30 à un tube de verre en U 31 contenant un liquide conducteur 32 et surmonté d'un vase d'expansion 35. Ce vase d'expansion 35 constitue un dispositif de sécurité au cas où une rupture de la pièce en formation viendrait à mettre brutalement en communication l'argon haute pression et le tube 31.

La branche gauche du tube 31 comporte un fil électrique 33 prévu pour être en permanence en contact avec le liquide conducteur 32 quelle que soit la hauteur de ce dernier. La branche droite comporte un fil électrique 34 plus court qui n'est en contact avec le liquide conducteur 32 que lorsque le niveau de ce dernier monte dans cette branche. Les contacts 33 et 34 sont reliés aux bornes positive et négative de l'enregistreur 17 par des conducteurs 36 et 37.

Le fonctionnement de l'ensemble est le suivant. Le flan est chauffé par des moyens connus non représentés tels que résistances chauffantes à une température lui conférant des caractéristiques de superplasticité et est bridé à l'entrée du moule 1.

On met la concavité du flan en communication avec la source 6 d'argon à haute pression.

Simultanément, on ouvre l'alimentation 24 en argon à faible pression. La pression fait monter le liquide conducteur dans la branche droite du U 31 et le contact s'établit, ce qui se traduit par une ligne droite 38 sur le palier de l'enregistreur 17. La pièce 5 commence à fluer et pousse le tube 19.

Dès que le premier trou de la rangée de trous 22 du tube 19 passe devant l'ajutage 23, l'argon à faible pression passe dans ce tube 19, ressort par des trous 39 prévus près de son extrémité 18, puis par le perçage 10 du moule vers l'atmosphère.

La pression d'argon diminue alors brutalement dans la branche gauche du U et le contact est coupé dans la branche droite ; ceci se traduit par un clocher 40 sur l'enregistrement - et ainsi de suite.

Simultanément, l'enregistreur 17 fait apparaitre en 41 et 42 le moment exact où le métal atteint le premier puis le deuxième étage du moule 1, grâce aux contacts 11 et 12.

Le papier enregistreur de déplace à une vitesse constante connue ; il comporte un abaque 43 qui permet de déterminer par simple lecture la vitesse de fluage du matériau. Ainsi l'opérateur peut agir sur la pression d'argon 6 afin de l'adapter aux caractéristiques géométriques de la pièce.

Cette modulation de la pression de formage peut être automatisée et programmée en fonction des signaux reçus par l'enregistreur (et en fonction des caractéristiques de la pièce et du matériau).

## Revendications

1. Dispositif de contrôle de formage superplastique d'une pièce à partir d'un flan (5) disposé à l'entrée d'un moule (1) alimenté en gaz sous pression, du type qui comprend, pour la mesure (19, 17) du déplacement de la partie centrale du flan (5), un organe rigide (19) coulissant dont une extrémité (18) s'appuie sur la partie centrale du flan (5), et susceptible de coulisser lorsque la partie centrale du flan (5) se déplace, associé à un système (22, 23, 31) de mesure du déplacement de l'organe, caractérisé en ce que l'organe est un tube cylindrique creux (19) fermé à son extrémité (20) éloignée du flan et s'appuyant par l'autre extrémité (18) sur le flan, et coulissant de façon étanche dans un manchon cylindrique (21), ce tube comportant une série de trous (22) susceptibles de passer devant un ajutage (23) percé dans le manchon (21) et relié à une source de gaz basse pression (24) et à un détecteur (31) de chutes de pression, le tube (19) comportant au moins un orifice de fuite (39), et le moule (1) étant muni d'au moins un perçage (10) communiquant avec l'atmosphère, le détecteur de pression (31) étant relié à un enregistreur (17) donnant un signal (40) correspondant aux chutes de pression détectées lors du passage d'un trou (22) du tube devant l'ajutage (23) du manchon (21).

2. Dispositif selon la revendication 1, caractérisé en ce que le manchon cylindrique (21) est prévu dans le fond (3) du moule (1).

3. Dispositif selon l'une quelconque des revendications 1 ou 2, caractérisé en ce que l'orifice de fuite (39) est situé près de l'extrémité (18) du tube (19) appuyée sur le flan (5).

4. Dispositif selon l'une quelconque des revendications 1 à 3, caractérisé en ce que l'enregistreur (17) est un enregistreur à bande.

5. Dispositif selon l'une quelconque des revendications 1 à 4, caractérisé en ce que le détecteur (31) de chutes de pression est constitué d'un contact électrique (31 à 34) à tube en U contenant un liquide conducteur.

6. Dispositif selon l'une quelconque des revendications 1 à 5, caractérisé en ce qu'il comprend également des moyens (11 à 17) d'appréciation de la progression du bord de la face avant du flan (5) à l'intérieur du moule (1).

7. Dispositif selon la revendication 6, caractérisé en ce que les moyens d'appréciation (11 à 17) consistent en des contacts électriques (13, 14) affleurant la paroi interne (2) du moule (1) et reliés à un enregistreur (17).

8. Dispositif selon l'une quelconque des revendications 1 à 7, caractérisé en ce qu'il comprend en outre un capteur (28) de température du flan.

9. Dispositif selon les revendications 3 et 8, caractérisé en ce que le capteur (28) est un thermocouple passant à l'intérieur du tube (19) de mesure du déplacement de la partie centrale du flan.

10. Procédé de contrôle du formage superplastique d'une pièce, à partir d'un flan disposé à l'entrée d'un moule alimenté en gaz sous pression, du type selon lequel on mesure le déplacement de la partie centrale du flan en mesurant le déplacement d'un organe (19) dont une extrémité (18) s'appuie sur la partie centrale du flan (5), caractérisé en ce qu'on mesure le déplacement dudit organe au moyen d'un détecteur de pression (31) relié à un enregistreur (17) donnant un signal correspondant aux chutes de pression d'un gaz dans un circuit de gaz basse pression dont une ouverture (23) peut être couverte et découverte par le passage d'un obturateur mobile (19) comportant une série de trous (22) et lié cinématiquement audit organe (19).

## Claims

1. Superplastic forming device of a part from a blank (5) located at the entrance of a mould (1) supplied with gas under pressure, of the type which includes, for the measurement (19, 17) of the displacement of the central part of the bank (5), a rigid sliding member (19) of which one end (18) abuts the central part of the blank (5), and capable of sliding when the central part of the blank (5) is displaced, associated with a system (22, 23, 31) for the measurement of displacement of the member, characterized in that the member is a cylindrical hollow tube (19) closed at its end (20) spaced from the blank and abutting with the other end (18) on the blank, and sliding in a fluid- tight manner within a cylindrical sleeve (21), the tube comprising a series of holes (22) capable of passing over a connection (23) provided in the sleeve (21) and connected to a source of low pressure gas (24) and to a pressure drop detector (31), the tube (19) comprising at least one bleed orifice (39), and the mould (1) being provided with at least one bore (10) communicating with the atmosphere, the pressure detector (31) being connected to an indicator (17) providing a signal (40) corresponding to the pressure drops which are detected during the passage of a hole (22) of the tube over the connection (23) of the sleeve (21).

2. Superplastic forming device according to claim 1, characterized in this that the cylindrical sleeve (21) is provided in the base (3) of the mould (1).

3. Superplastic forming device according to any one of claims 1 or 2, characterized in this that the leakage aperture (39) is located adjacent to the end (18) of the tube (19) abutting the blank (5).

4. Superplastic forming device according to any one of claims 1 to 3, characterized in this that the indicator (17) is a strip indicator.

5. Superplastic forming device according to any one of claims 1 to 4, characterized in this that the pressure drop detector (31) comprises an electrical contact (31 to 34) with a U-tube containing a conductive liquid.

6. Superplastic forming device according to any one of claims 1 to 5, characterized in this that it also comprises means (11 to 17) for sensing the progression of the edge of the front face of the blank (5) inside the mould (1).

7. Superplastic forming device according to claim 6, characterized in this that the sensing means (11 to 17) consist of electrical contacts (13, 14) flush with the internal wall (2) of the mould (1) and connected to an indicator (17).

8. Superplastic forming device according to any one of claims 1 to 7, characterized in that it comprises in addition a sensor (28) of the temperature of the blank.

9. Superplastic forming device according to claims 3 and 8, characterized in this that the sensor (28) is a thermocouple passing through the tube (19) for the measurement of the displacement of the central part of the blank.

10. A monitoring process of the superplastic forming of a part, starting from a blank-disposed at the entrance to a mould supplied with gas under pressure, of the type according to which displacement of the central part of the blank is measured by measuring the displacement of a member (19), one end (18) of which abuts the central part of the blank (5), characterized in this that the displacement of the member is measured by means of a pressure detector (31) connected to an indicator (17) giving a signal corresponding to the pressure drops of the gas in a low pressure circuit, an aperture of which (23) can be covered and uncovered by the passage of a movable obturator (19) comprising a range of holes (22) and kinematically connected to the said member (19).

## Patentansprüche

1. Vorrichtung zur Überwachung der superplastischen Formung eines Werkstücks aus einer Blechscheibe (5), die am Eingang einer druckgasgespeisten Form (1) angeordnet ist, bei der für die Messung (19, 17) der Verschiebung des zentralen Bereichs der Blechscheibe (5) ein gleitbar angeordnetes starres Organ (19) vorgesehen ist, das sich mit einem Ende (18) gegen den zentralen Bereich der Blechscheibe (5) abstützt und gleiten kann, wenn dieser zentrale Bereich der Blechscheibe (5) sich bewegt und das (19) einem System (22, 23, 31) zur Messung der Verschiebung des Organs zugeordnet ist, dadurch gekennzeichnet, daß das Organ ein hohlzylindrisches Rohr (19) ist, das an seinem der Blechscheibe (5) abgewandten Ende (20) geschlossen ist, das sich ferner mit seinem anderen Ende (19) gegen die Blechscheibe (5) abstützt und das in einer zylindrischen Buchse (21) unter Abdichtung gleiten Kann, daß das Rohr (19) eine Reihe von Löchern (22) besitzt, die vor einem in der Buchse (21) angebrachten Anschlußstutzen (23) vorbeiführbar sind, der mit einer Gasquelle (24) niedrigen Drucks und einem Detektor (31) zur Erfassung von Druckabfällen verbunden ist, daß das Rohr (19) wenigstens eine Auslaßöffnung (29) besitzt, daß die Form (1) wenigstens eine mit der Atmosphäre verbundene Öffnung (10) aufweist, und daß der genannte Detektor (31) mit einer Registriereinrichtung (17) verbunden ist, die ein Signal (40) liefert, das den Druckabfällen entspricht, die beim Vorbeiwandern eines der Löcher (22) des Rohrs (19) an dem Anschlußstutzen (23) der Buchse (21) erfaßt werden.

2. Vorrichtung nach Anspruch 1, dadurch gekennzeichnet, daß die zylindrische Buchse (21) im Boden (3) der Form (1) angeordnet ist.

3. Vorrichtung nach Anspruch 1 oder 2, dadurch gekennzeichnet, daß die Auslaßöffnung (39) in der Nähe desjenigen Endes (18) des Rohrs (19) liegt, mit dem dieses sich auf der Blechscheibe (5) abstützt.

4. Vorrichtung nach einem der Ansprüche 1 bis 3, dadurch gekennzeichnet, daß die Registriereinrichtung (17) ein Streifenschreiber ist.

5. Vorrichtung nach einemd er Ansprüche 1 bis 4, dadurch gekennzeichnet, daß der Detektor (31) zur Erfassung der Druckabfälle von einem elektrischen Kontakt (31 bis 34) gebildet ist, der aus einem eine leitfähige Flüssigkeit enthaltenden U-förmigen Rohr besteht.

6. Vorrichtung nach einem der Ansprüche 1 bis 5, dadurch gekennzeichnet, daß ferner Mittel (11 bis 17) zur Auswertung der fortschreitenden Bewegung des vorderseitigen Randes der Blechscheibe (5) im Innern der Form (1) vorgesehen sind.

7. Vorrichtung nach Anspruch 6, dadurch gekennzeichnet, daß die Auswertemittel (11 bis 17) aus elektrischen Kontakten (13, 14) bestehen, die in die Innenwandung (2) der Form (1) eingelassen sind und mit einer Registriereinrichtung (17) verbunden sind.

8. Vorrichtung nach einem der Ansprüche 1 bis 7, dadurch gekennzeichnet, daß ferner ein Sensor (28) zur Erfassung der Temperatur der Blechscheibe (5) vorgesehen ist.

9. Vorrichtung nach Anspruch 3 und 8, dadurch gekennzeichnet, daß der Sensor (28) ein Thermoelement ist, das ins Innere des Rohrs (19) zur Messung der Verschiebung des zentralen Bereichs der Blechscheibe (5) eindringt.

10. Verfahren zur Überwachung der superplastischen Formung eines Werkstücks aus einer Blechscheibe, die am Eingang einer druckgasgespeisten Form angeordnet ist, bei welchem die Verschiebung des zentralen Bereichs der Blechscheibe gemessen wird, indem man die Verschiebung eines Organs (19) mißt, das sich mit einem Ende (18) auf dem zentralen Bereich der Blechscheibe (5) abstützt, dadurch gekennzeichnet, daß die Verschiebung des genannten Organs (19) durch einen Druckdetektor (31) gemessen wird, der mit einer Registriereinrichtung (17) verbunden ist, die ein Signal abgibt, das den Druckabfällen eines Gases in einem Niederdruckgaskreis entspricht, der eine Öffnung (23) aufweist, die beim Vorbeiwandern eines mit einer Reihe von Löchern (22) versehenen und bewegungsmäßig mit dem genannten Organ (19) verbundenen beweglichen Verschlußteils (19) abgedeckt und freigegeben werden kann.
